# EUROPÄISCHE PATENTSCHRIFT

(11) **EP 0 132 499 B1**
(45) Veröffentlichungstag und Bekanntmachung des Hinweises auf die Patenterteilung: **14.06.1989**
(21) Anmeldenummer: 84103051.3
(22) Anmeldetag: 21.03.1984
(51) Int. Cl.: E04B 1/74

(54) **Gebäudesystem mit zugeordneter, in sich geschlossener Niedertemperaturheizung bzw. äquivalenter Kühlung**
Building arrangement with an integrated closed circuit low-temperature heating or equivalent cooling system
Système de bâtiment à chauffage à basse température, fermé et intégré, respectivement à refroidissement équivalent

(30) Priorität: 21.07.1983 DE 3326295
(43) Veröffentlichungstag der Anmeldung: 13.02.1985
(73) Patentinhaber: ÖKOTHERM-HEIZSYSTEM GmbH & Co, D-8000 München (DE)
(72) Erfinder: Tetkov, Emmerich, Bauing.-Grad., D-7786 Stockach-Zizenhausen (DE); Pohlert-Tetkov, Renate, D-7786 Stockach-Zizenhausen (DE)
(74) Vertreter: Seemann, Norbert W., Dipl.-Ing.

(56) Entgegenhaltungen:
- FR-A- 736 819
- FR-A- 2 247 588
- FR-A- 2 256 293
- FR-A- 2 450 426
- GB-A- 358 016
- US-A- 1 770 813
- US-A- 4 295 415

## Beschreibung

Die Erfindung bezieht sich nach dem Oberbegriff des Hauptanspruchs auf ein Gebäudesystem mit speziell diesem System angepaßter Niedertemperaturheizung nach Art des Hypokaustensystems. Ein derartiges Gebäudesystem wird als bekannt vorausgesetzt.

Sogenannte Hypokausten waren bereits als Fußboden-Zentralheizungen öffentlicher oder privater Gebäude um das Jahr 100 v.Chr. im römischen Reich bekannt, wobei in der darauf folgenden Kaiserzeit sogar über Hohlziegel oder Tonrohre auch schon die Wände mit in die Erwärmung einbezogen wurden.

Diese, bereits damals als in den Bereich der äußerst langlebigen und gesundheitsfördernden Niedertemperaturheizungen fallenden, biologisch äußerst günstigen Systeme, sind dann im Laufe der folgenden 1% Jahrtausende fast völlig in Vergessenheit geraten bzw. durch sogenannte modernere Heizanlagen bis hin zur solaren Wärmegewinnung, weitestgehend verdrängt worden.

Von dem heute immer noch als fortschrittlich zu betrachtenden Grundgedanken, ist jedoch über die Jahrtausende hinweg im Bauingenieurwesen stets etwas «Unbestimmtes» hängen geblieben, wie beispielsweise das aus der GB-A-358 016 bekannte Gebäudesystem zeigt, das zwar von Warmluft durchströmte Wand- und Deckenplatten aufweist, jedoch insofern nicht zum Hypokaustenprinzip gemäß dem Oberbegriff des Hauptanspruchs zu rechnen ist, weil es kein in sich geschlossenes System zirkulierender Warmluft darstellt, sondern die von unten durch die Wandungselemente aufsteigende Warmluft im Dachbereich des betreffenden Gebäudes entweichen kann; gerade letzteres stellt jedoch in hohem Maße eine Energieverschwendung dar.

Eine Teilaufgabe der vorliegenden Erfindung soll daher auch darin bestehen, aufbauend auf dem Hypokaustensystem als Basis und unter Einbeziehung von spezifischen Merkmalen eines oder mehrerer Vorteile anderer Wärmegewinnungs- bzw. Wärmeerzeugungsarten, eine mit äußerst geringem Energiebedarf arbeitende Niedertemperaturheizung zu schaffen, die durch Einbeziehung der Gebäudeinnenmassen als Wärmespeicher eine gute Leistungszahl und hohe Behaglichkeit schafft.

Der hierbei wesentlichste Teil der Aufgabenstellung soll dementsprechend daher auch darin bestehen, ein sogenanntes atmungsfähiges Bauwerk zu schaffen, das einerseits nicht zur Kategorie der meist rastergebundenen Fertighäuser gehört, sondern durch seine Elemente variabel und somit freigestaltbar ist, unter gleichzeitigem Wegfall sämtlicher teurer Boden-, Decken- und anderer Schalungsarbeiten üblicher, konventioneller Bauweise.

Zwar zeigt bereits die FR-A-2 256 293 eine von der konventionellen Bauweise abweichende Gebäudeausführung mit rasterartigen Wandelementen und einer Art Fachwerkaufbau, jedoch fehlen hier bereits gegenüber dem Oberbegriff des

Hauptanspruchs dieser Anmeldung, auskleidende Hohlziegelplatten in derartiger Verbindung mit dem tragenden Fachwerk, daß Warmluft überall zirkulieren könnte.

Die Lösung dieser Aufgabe sowie die dazu erforderlichen Mittel und Maßnahmen sind im Patentanspruch niedergelegt. Vorteilhafte Weiterbildungen der Erfindung sind in den Ansprüchen 2 bis 7 angegeben. Die Erfindung ist in den Zeichnungen vom baulichen System her dargestellt und mit ihren Vorteilsangaben in der Beschreibung zudem noch im Detail näher erläutert.

Es zeigen:
Fig. 1 ein Haus nach dem erfindungsgemäßen Gebäudesystem im Vertikalschnitt,
Fig. 2 in vergrößertem Maßstab das Beispiel einer Grundrißeckausbildung, also als Draufsicht,
Fig. 3 in Ansicht eine Fundamentausbildung mit anschließendem Boden- sowie Wandteil,
Fig. 4 den Grundriß des Innensteinspeichers,
Fig. 5 eine Schnittdarstellung zu Fig. gemäß der Linie AB, jedoch als Aufriß,
Fig. 6. den Erdsteinspeicher schematisch in Draufsicht,
Fig. 7 in verkleinertem Maßstab einen Querschnitt zu Fig. 6, ebenfalls weitestgehend schematisch,
Fig. 8 den Bereich einer Bodenplattenfuge aus Fig. 3 in vergrößertem Maßstab,
Fig. 9 eine der erfindungsgemäßen Bodenplattenausklinkungen gemäß Fig. 8 in perspektivischer Darstellung und
Fig. 10 aus der Vogelperspektive gesehen, ein erfindungsgemäß erstelltes Wohnhaus, nach vorn hin, teilweise geschnitten dargestellt.

Das in Fig. 1 rein schematisch in seinem prinzipiellen Grundaufbau gezeigte Gebäude ruht je nach Baugrundverhältnissen bzw. statischen Erfordernissen auf Einzel- oder Streifenfundamenten 1, und besitzt erfindungsgemäß zunächst einmal eine fachwerkartige Rahmenkonstruktion, bestehend aus tragenden Deckenbalken 2 zur Aufnahme bzw. für die Auflage der Deckenhohltonplatten 26, Bodenschwellen 3, sowie den Aussteifungshölzern 4 als Querriegel bzw. Brüstungsabschlüsse für Fenster; die oberen Schwellen 3a dienen als Sturz und Rahmen zugleich. Logischerweise gehen von den Bodenschwellen 3, die im übrigen jeweils mit dem Mauerwerk bzw. den Fundamenten 1 verankert sind, auch noch die senkrecht stehenden Rahmenhölzer des Fachwerks aus, die in der Zeichnung nicht dargestellt sind. Die Positionen 4, 5 und 6 deuten das konstruktive Dachgebälk an, Pos. 7 die Regenabläufe, die übrigens bei sandigem Untergrund oder in trockenen Zonen in den Erdsteinaußenspeicher 51 geführt sein können, um die Speicherfeuchtigkeit zu erhöhen. Diese vorzugsweise in Holz erstellte Rahmenkonstruktion könnte aber ebensogut für die Zwecke der vorliegenden Erfindung aus Stahl, Beton oder Ziegelmauerwerk gebildet werden.

Ein ganz wesentlicher, erfinderischer Schritt besteht nun darin: Als Innen- sowie Außenverkleidung der freien Fachwerkräume 8 sowie der Böden und Decken 2 dienen sogenannte Hohlziegelplatten 9 bzw. 10 sowie 14 und 26, die über Zuganker 11, 20 o.ä., gelenkig bzw. nachgiebig mit der tragenden Rahmenkonstruktion 2, 3, 4, 5, 6 verbunden sind. Gemäß den Detaildarstellungen in Fig. und 3 ist hierbei ersichtlich, daß die Wandungsplatten 9 und 10 in Nut und Federausführung 9a, 9b Verwendung finden, mit Klebemörtel in den Nuten und zudem an allen Stirnseiten mittels verzinkter Anker 11 bzw. 20 an der Fachwerkskonstruktion 3, 4 bzw. in dem die freien Räume zwischen den Platten 9, 10 ausfüllenden Ziegelsplittgemisch verankert sind. Dieses z.B. aus Ziegelsplitt mit Bindemittel und sogenanntem hydraulischen Kalk bestehende Gemisch dient zum einen der Isolation des Gebäudes 70, sowie zur statischen Aussteifung der Hohltonplatten gegen Winddruck etc. Ein ganz wesentlicher Vorteil der erfindungsgemäßen Zugankerbefestigung der äußeren sowie inneren Hohltonplatten 9 und 10 am bzw. im Fachwerk 2, 3, 4, liegt in der somit gegenseitigen Flexibilität zwischen diesen Teilen, was bedeutet, daß eventuelle Bewegungen innerhalb der Fachwerkskonstruktion, sich nicht direkt auf die Innen- und Außenwandverkleidungen auswirken können.

Neben der üblichen Anbringung von Putz 1a, 22 und 27 an den Fundamentinnenseiten sowie Außen- und Innenwandungen 9 und 10, ist baulich noch wichtig die Einbringung einer Feuchtigkeitssperre 12 aus beispielsweise bitumiertem Kokosfilz zwischen Fundament 1 und den Holzteilen 2 sowie 3; ein vorteilhafter Nebeneffekt dieser Filzschicht 12 liegt zudem noch darin, daß eventuelle Bewegungen des Fachwerks 2, 3, 4 nicht unmittelbar auf die Hohltonziegelwände 9 und 10 übertragen werden. Bei der aus Fig. 3 weiterhin ersichtlichen Fußboden/Deckenkonstruktion 14 und 26, die beide als luftführende Hohltonplatten ausgebildet sind, ist erfindungsgemäß noch zwischen beiden neben einer Trittschalldammplatte 25 aus Kork, Steinwolle o.dgl., ein Wärmedämmörtel 24 vorgesehen, der zugleich auch als tragende Konstruktion für die Bodenplatten 14 der Fußbodenheizung dient. Da dieser Mörtel neben seiner tragenden und isolierenden Wirkung auch den Fußbodenaufbau nicht schwer macht, kann die Tragkonstruktion der Decke 2, mit relativ kleinen Querschnitten ausgeführt werden. Im Bereich der Wandungsekken bzw. an den Übergängen von den warmluftführenden Innenwänden 10 zu den Bodenplatten 14, befinden sich einerseits Luftführungskanäle 18 für Vor- und Rücklauf, die über entsprechende dimensionierte Öffnungen 18a mit den jeweiligen Platten 10 bzw. 14 in Verbindung stehen, und andererseits noch bautechnisch erforderliche Elemente wie Ziegel- oder Holzunterlegeplatten 13 sowie nachgiebige Trennstreifen 21, die erforderlich sind, damit die Bodenfläche 14 ungehindert und spannungsfrei arbeiten kann; außerdem ergibt auch dieser Streifen 21 eine Trittschalldämmung bzw. verhindert dessen Übergang auf die Wände 10. Die für jedes Gebäude erforderlichen Versorgungsleitungen 19, werden z.B. innerhalb der Schüttungen 23 untergebracht.

Während sich nun in den Kanälen der Hohlziegelplatten 9 der Außenwände stehene Luft 29 befindet, die zugleich ja auch der Isolation dient, sind die Innenplatten, wie bereits erwähnt, alle strömungsseitig miteinander verbunden, wobei diese Luftströmung 28 im Vor- und Rücklauf mit einem später noch näher zu erläuternden Innensteinspeicher 30 im Untergeschoß des Gebäudes 70, verbunden ist. Eine besondere Bedeutung kommt dabei jedoch der Verbindung der am meisten belasteten Fußbodenplatten 14 untereinander zu. Die Fig. 8 und 9 zeigen hierzu, wie jeweils eine der Platten 14 beidseits je eine Ausklinkung 15 auf ihrer Oberseite erhält, die dort die Luftführungskanäle 65 freilegt und die angrenzende Gegenplatte 14a eine hierzu korrespondierende, jedoch kürzere Ausklinkung 66 der Plattenunterseite. Beide Platten 14 und 14a werden nun wechselweise aneinandergelegt und an ihren unmittelbar aneinanderanliegenden Berührungsflächen mit einer Klebung 68, 69 fest miteinander verbunden. In die auf der Oberfläche verbleibende Fuge 67, wird nun jeweils ein Abdeckstreifen 16 eingelegt, der verhindert, daß Fugenmörtel 17 in die Luftführungskanäle 65 gelangt und so die Luftzirkulation 28 stört.

Schließlich ist weiterhin noch wesentlich, die Ausbildung der Kerne von Innen- und Außensteinspeicher 30 und 51 aus in Draht- oder Gitterwerk 41 gefaßte, lose Steinschüttungen gemäß der Figuren 4 bis 7, und, wie es in Fig. 10 angedeutet wird, daß der Außensteinspeicher 51 sich ganz oder zumindest teilweise unter das Gebäude 70 erstreckt bzw. um dessen Fundamente 1 nach außen herumgeführt ist. Dieser Steinspeicher 51 besteht dabei aus den bereits erwähnten, mit Drahtgeflecht zusammengefaßten Steinpaketen 59 mit zwischen diesen befindlichen Lufträumen 62, der Abdeckfolie 57 und der darüberliegenden Erdschüttung 60. In seinem vorderen Bereich befindet sich ein Betonschacht 52 mit Deckel 58 und darunter liegendem Ventilator 54 sowie Verdampferregister 53. Mit Pos. 56 und 56a ist der Rückluftkanal mit seiner Zuführung angedeutet, Pos. 61 zeigt die Kälteleitungen zur Wärmepumpe und Pos. 55 könnte noch eine Bio-Kläranlage sein. Die Positionen 63, 64 und 71 deuten die Grundrißlage von beliebigen Nebengebäuden zur Fig. 6 an.

Der Innensteinspeicher 30 ist vom Detail her beispielsweise wie folgt aufgebaut: Seine äußere Begrenzung wird durch die gebäudeseitigen Hohlziegelplatten 31, 33 gebildet, durchsetzt von einer Revisionsöffnung 32 sowie der Stützschalung 37, 39 mit zwischenliegender Isolierung 34, 36 und darin eingebetteten vor- sowie Rückluftkanälen 35. Die Pos. 38 stellt die Deckenbalken des Gebäudes dar, und Pos. 49 die eigentliche Steinschüttung des Innenkerns, gefaßt in eine Art Käfig 41, Baustahlgewebe sowie gehalten über Zuganker 45. Eine obere Abdeckung 40 sowie ein dem Zirkulationsgebläse 50 nachgeordnetes Leitblech 42, sorgen für die erforderliche Luftführung innerhalb dieses Systems. Die Pos. 43, 44 sowie 46 bis 48 deuten zudem noch erfindungsunerhebliche Sokkel, lsolierungen und Schutzfolien am Boden des Speichers an.

Gemäß der Darstellung in Fig. 10 sind zudem noch die den Außen- und Innenspeicher 51 und 30 miteinander funktionell verbindenden Vor- und Rückluftleitungen 72 und 73 zu erkennen. Die Gesamtfunktion dieses Systems ist dabei das einer Wärmepumpe.

Das erfindungswesentlichste Kriterium ist im vorliegenden Falle dabei also bauseitig in der nichtstarren Verbindung zwischen den Hohlsteinplatten und dem Fachwerk zu sehen. Hierdurch wird vermieden, daß aus unterschiedlichem Dehnverhalten oder sonstigen Verspannungen u.dgl., Risse o.ä. Bauschäden auftreten können. Darüberhinaus gilt als ganz erheblicher Vorteil, die absolut totale Sicherheit gegenüber anderen Systemen bei schnellster Bauerstellung ohne Trocknungswartezeiten; Defekte und Bauschäden wie bei der Warmwasserbodenheizung sind hier zudem ebenfalls nicht möglich.

Letztlich sind noch folgende Punkte als wesentliche Vorteile dieses erfindungsgemäßen Systems zu nennen:
1. Verwendung eines geschlossenen Hypokaustensystems mit Einbeziehung sämtlicher Raumflächen in den Heizkreislauf, unter Integration der Tür- und Fensteraussparungen in strömungstechnischer Hinsicht.
2. Nicht nur im Neubau, sondern auch zum nachträglichen Einbau in Altbauten vom Block- bis hin zum Hochhaus bzw. mehrgeschossigen Haus jeder Stilrichtung geeignet, mit oder ohne Einzelraum- bzw. separater Etagenregelung im Schwerkraft- oder Zwangsumlauf.
3. Anbindung an sämtliche Arten von Heizwärmeerzeugern, allein oder in Kombination mehrerer unterschiedlicher Einzelsysteme gemeinsam, sowie Anschluß an Fernwärmenetze mittels Wärmetauschern.
4. Verwendung vorzugsweise biologischer Baustoffe, sowohl in Massiv- wie auch Fertigbauweise.
5. Die Möglichkeit des Betreibens der gesamten Heizanlage in praktisch umgekehrter Form zur Schaffung gekühlter Räume in heißen Gegenden bzw. zu heißen Jahreszeiten.

## Patentansprüche

1. Gebäudesystem zur Benutzung als Wohnhaus, Landhaus, Wirtschaftsgebäude o.dgl., gebildet unter Verwendung ausschließlich, bzw. aber zumindest vorwiegend biologischer Baustoffe, mit Zuordnung einer speziell an dieses System angepaßten Niedertemperaturheizung nach Art des Hypokaustenprinzips, d. h., mit von zirkulierender Warmluft in einem geschlossenen Kreislauf durchströmten Kanälen zumindest im Fußboden sowie Wandungsbereich, wobei das jeweilige Gebäude (Fig. 1) in seinem Grundaufbau als statisch tragendes Element eine Art fachwerkmäßiger Rahmenkonstruktion (2, 3, 4, 5, 6) beliebigen Materials besitzt und zumindest die im Gebäudeinneren liegenden Wand- und Bodenplatten (10 bzw. 26 bzw. 14) zum Zwecke des freien Durchtritts von in den Plattenkanälen (65) strömenden Warmluft (28) medienseitig miteinander verbunden sind (Fig. 3), dadurch gekennzeichnet, daß als Innensowie Außenverkleidung der freien Fachwerkräume (8) sowie der Böden und Decken (2) sogenannte Hohlziegelplatten (9 bzw. 10 sowie 14 und 26) dienen, die über Zuganker (11, 20) o.ä., gelenkig bzw. nachgiebig mit der tragenden Rahmenkonstruktion (2, 3, 4, 5, 6) verbunden sind (Fig. 2 und 3), und zwischen denen sich eine isolierende Schüttung (23), beispielsweise aus geschroteten und kalkgebundenen Materialien (Fig. und 3), befindet.

2. Gebäudesystem nach Anspruch 1, gekennzeichnet durch einen sandwichartigen Boden-(bzw. Decken-)aufbau aus an den Stoßstellen (67) mittels einer wechselseitigen Ausklinkung (15 bzw. 66) sich teilweise überlappenden Hohlsteinplatten (14,14a) und Trittschall- (25) sowie statisch zudem tragenden Wärmedämmschüttungen (24) o.dgl., zwischen den Platten (14, 14a) der Ober-und denen (26) der Unterseite (Fig. 3).

3. Gebäudesystem nach Anspruch 1, dadurch gekennzeichnet, daß in die bei den sich teilweise überlappenden Ausklinkungen (15 und 66) verbleibenden Fugen (67), vor ihrem Ausfüllen mit Mörtel (17), Abdeckstreifen (16) eingelegt und die unmittelbar aneinanderanliegenden Partien der Ausklinkungen durch ein Klebemittel (68, 69) miteinander verbunden sind.

4. Gebäudesystem nach den Ansprüchen 1 bis 3, gekennzeichnet durch Anordnung der notwendigen Versorgungsleitungen (19) innerhalb der Wand- bzw. Bodenschüttungen (23, Fig. 3).

5. Gebäudesystem nach einem oder mehreren der vorhergehenden Ansprüche, dadurch gekennzeichnet, daß als Heizlufterzeuger ein außerhalb des Gebäudes liegender Erdsteinspeicher (51 bis 62) in Verbindung mit beispielsweise einer Verdampfer-Wärmepumpe (53, 54) und einem im Gebäudeinneren angeordneten Innensteinspeicher (30 bis 49), ggf. mit Gebläse bzw. Kompressor (50) dient.

6. Gebäudesystem nach Anspruch 5, gekennzeichnet durch Ausbildung der Kerne von Innen-und Außensteinspeicher (30 und 51) aus in Draht-oder Gitterwerk (41) gefaßte, lose Steinschüttungen (49 bzw. 59, Fig. 4 bis 7).

7. Gebäudesystem nach Anspruch 6, dadurch gekennzeichnet, daß der Außensteinspeicher (51) sich ganz oder zumindest teilweise unter das Gebäude (70) erstreckt bzw. um dessen Fundamente (1) nach außen herumgeführt ist.

## Claims

1. A constructional system for town and country residential buildings, commercial buildings and the like, designed for the exclusive or at least predominant use of biological building materials and the provision of a low-temperature heating system specially adapted to said structural system and working on the hypocaustric principle, namely with warm air circulating in a closed circuit through air circulation means at least in the flooring and walls, with the basic structure of said building (Fig. 1) comprising a framework (2, 3, 4, 5, 6) of any desired materials as the load-bearing bearing structure with at least such wall and floor elements (10 or 26 or 14) as are in the interior of said building being connected one with another to allow free passage of the flow of warm air (28) in said air-circulation means (65) within said cavity bricks (Fig. 3), characterised by, the inner and outer filling of the spaces between the framework elements (8) and also the walls and floor elements (2) being of so-called cavity-bricks (9 or 10 and 14 and 26), said filling, floor and wall elements being flexibly and resiliantly attached to said load-bearing framework elements (2, 3, 4, 5, 6) by means of tie-rods (11, 20) or similar connecting means, with the intervention of a thermal-insulation filling (23) such as some lime-bound granular material (Figs 2 and 3).

2. A constructional system in accordance with Claim 1, characterised by, the floor (or ceiling) elements being of sandwich-like construction with cavity-tile facings (14, 14a) that partly overlap at the points of abutment (67), through being recessed on one side and extended on the other (15 or 66), said facings being statically connected with footfall sound insulation (25) to a load-bearing, thermal insulating filling (24) or the like between said cavity tile facing (14, 14a) on the upper side and that n on the lower side (26) (Fig. 3).

3. A constructional system in accordance with Claim 2, characterised by, cover strips (16) being placed in the abutment joints (67) between the partly-overlapping cavity-tile facings (15 and 66) before they are filled with mortar (17) and by the parts of the facings that immediately abut being cemented together by means of an adhesive (68, 69).

4. A constructional system in accordance with Claims 1 to 3, characterised by, any necessary utility supply lines (19) being within said wall and floor fillings (23, Fig. 3).

5. A constructional system in accordance with one or more of the above claims, characterised by, an earthstone thermal-storage means (51 to 62) outside of said building serving as a warm-air generator possibly working in conjunction with an evaporator-heat-pump (53, 54) and with a heat- storage means (30 to 49) in the interior of said building, possibly in conjunction with a fan or blower (50).

6. A constructional system in accordance with Claim 5, characterised by, the core of the internal and external thermal-storage means (30 and 51) being of loose stones with wire-mesh or lattice work holding said stones in place (49 or 59, Figs. 4 to 7).

7. A constructional system in accordance with Claim 6, characterised by, the outer thermal-storage means (51) being all or partially beneath said building (70) and extending outwardly around its foundations (1).

## Revendications

1. Système de bâtiment pour l'emploi comme maison d'habitation, maison en rondins, bâtiments ruraux ou d'autres, formé sous l'emploi exclusif respectivement au moins des éléments de construction en majorité biologique, avec attribution d'un chauffage à basse température spécialement adapté à ce système selon la façon du principe des hypocaustiques, c'est-à-dire avec des canaux d'air chaud circulant dans un circuit fermé, au moins au sol et dans la région du murage, où le bâtiment respectif (fig. 1) dans sa construction de base possède comme élément statiquement porteur une espèce de construction de cadre de charpente (2, 3, 4, 5, 6) d'un matériau à volonté, et où au moins les plaques de murs et de sols (10 respectivement 26 respectivement 14), situées dans l'intérieur du bâtiment, sont liées les unes avec les autres de forme média à l'effet du passage libre d'air chaud qui circule dans les canaux de plaques (fig. 3), caractérisé par le fait que des soi-disantes plaques de brique creuse (9 respectivement 10 aussi bien que 14 et 26) servent de revêtement intérieur et extérieur des espaces libres de charpente (8) aussi bien que des sols et des plafonds (2); ces plaques sont unies élastique ou flexiblement par des tirants d'ancrage (ou d'autres moyens) avec la structure à portique (fig. 2 et 3), et entre lesquelles se trouvent un remblai isolateur (23), par exemple de matériaux ciselés ou chaux lié (fig. 2 et 3).

2. Système de bâtiment selon revendication 1, caractérisé par une structure de sol (respectivement de plafond) en forme de sandwich de plaques de pierre creuse (14, 14a) qui s'imbriquent aux emplacements du joint (67) au moyen d'une encoche réciproque (15 respectivement 66) et des remblais de bruits de chocs aussi bien que des remblais d'isolation de chaleur statiquement porteurs (24) ou quelque chose pareille, entre les plaques (14, 14a) du côté supérieur et celles (26) du côté inférieur (fig. 3).

3. Système de bâtiment selon revendication 2, caractérisé par le fait, qu l'on place dans les joints restants (67) des encoches qui s'imbriquent partiellement (15 et 66) avant leur remplissement avec de mortier et que les parties directement voisines des encoches sont liées les unes avec les autres par une substance collante.

4. Système de bâtiment selon les revendications 1 jusqu'à 3, caractérisé par la disposition des conduites d'alimentation nécessaire (19) à l'intérieur des remblais de murs respectivement de sol (23, fig. 3).

5. Système de bâtiment selon une ou plusieures des revendications précédentes, caractérisé par le fait, qu'un entrepôt de pierre de terre (51 jusqu'à 62) situé hors du bâtiment en connexion avec une pompe à chaleur vaporisateur par exemple et un entrepôt de pierre intérieure (30 jusqu'à 49), éventuellement avec ventilateur respectivement compresseur (50) sert de producteur d'air chaud.

6. Système de bâtiment selon revendication 5, caractérisé par la formation des noyaux des entrepôts de pierre intérieure et extérieure (30 et 51) de remblais de pierres détachées 49 respectivement 59, fig. 4 jusqu'à 7), enchâssées dans une charpente à fil de fer ou à treillis (41).

7. Système de bâtiment selon revendication 6, caractérisé par le fait que l'entrepôt de pierre extérieur (51) s'éteint total ou au moins partiellement sous le bâtiment (70) respectivement qu'il est conduit autour de ses fondements (1) à l'extérieur.
